# EUROPÄISCHE PATENTSCHRIFT

(11) **EP 4 349 133 B1**
(45) Veröffentlichungstag und Bekanntmachung des Hinweises auf die Patenterteilung: **23.04.2025**
(21) Anmeldenummer: 22732413.4
(22) Anmeldetag: 23.05.2022
(51) Int. Cl.: H05B 3/54, A24F 1/30, A24F 40/46

(54) **HEIZAUFSATZ FÜR EINEN RAUCHKOPF EINER WASSERPFEIFE**
HEATING ATTACHMENT FOR A SMOKE HEAD OF A WATER PIPE
ACCESSOIRE CHAUFFANT POUR TÊTE À FUMÉE D'UNE PIPE À EAU

(30) Priorität: 26.05.2021 DE 102021113618
(43) Veröffentlichungstag der Anmeldung: 10.04.2024
(73) Patentinhaber: Hellstern, Joachim, 78628 Rottweil (DE)
(72) Erfinder: Hellstern, Joachim, 78628 Rottweil (DE)
(74) Vertreter: Westphal, Mussgnug & Partner Patentanwälte mbB
(86) Internationale Anmeldenummer: PCT/EP2022/063860
(87) Internationale Veröffentlichungsnummer: WO 2022/248390

(56) Entgegenhaltungen:
- EP-A1- 2 845 497
- EP-A1- 3 142 502
- DE-A1- 102015 115 757
- US-A1- 2017 065 776
- US-A1- 2017 172 203

## Beschreibung

Die Erfindung betrifft einen Heizaufsatz für einen Rauchkopf einer Wasserpfeife gemäß dem Oberbegriff des Patentanspruchs 1. Ein solcher Heizaufsatz ist zum Beispiel aus US 2017/0065776 A1 bekannt.

Bei einer Wasserpfeife, auch Shisha genannt, wird Tabak mit unterschiedlichen Aromen verbrannt, wodurch Dampf entsteht. Dieser Dampf wird durch ein mit Wasser gefülltes, meist aus Glas bestehendes Behältnis geführt und inhaliert. Es ist bekannt, dass Wasserpfeifen üblicherweise durch Kokoskohle oder andere Arten von Kohlen beheizt werden.

Auch gibt es kabelgebundene Vorrichtungen mit elektrischen Heizelementen, mit denen der Tabak elektrisch beheizt wird. So wird von der Electric Shisha Inc. (www.electricshisha.de) ein elektrischer Shisha-Topf angeboten, welcher als Rauchkopf auf den Kohleteller der Shisha nach einer Befüllung mit Tabak aufgesetzt und über ein Kabel mit einer Steckdose verbunden wird.

Mit einer solchen netzspannungsgebundenen Vorrichtung wird in nachteiliger Weise die Nutzbarkeit der Wasserpfeife eingeschränkt.

Der Erfindung liegt daher die Aufgabe zugrunde, einen transportablen Heizaufsatz für einen Rauchkopf einer Wasserpfeife zu schaffen, welcher keinen Netzanschluss für den Betrieb benötigt.

Diese Aufgabe wird gelöst durch einen Heizaufsatz mit den Merkmalen des Patentanspruchs 1.

Eine solcher Heizaufsatz für einen Rauchkopf einer Wasserpfeife, bei welcher der Rauchkopf eine Tabakkammer zur Aufnahme von Tabak umfasst und die Tabakkammer mittels eines elektrischen Heizelementes beheizbar ist, zeichnet sich erfindungsgemäß dadurch aus, dass
- der Heizaufsatz eine spulenkörperartige Buchse mit einem rohrförmigen Mittelteil und einem an das rohrförmige Mittelteil endseitig angeformten ersten und zweiten Flanschteil umfasst,
- in dem rohrförmigen Mittelteil der spulenkörperartigen Buchse das elektrische Heizelement angeordnet ist, und
- die spulenkörperartige Buchse zwischen den Flanschteilen einen Ringraum aufweist, in welchem ein austauschbarer elektrischer Energiespeicher angeordnet und mit dem elektrischen Heizelement elektrisch verbunden ist.

Der Vorteil dieses Heizaufsatzes besteht nicht nur darin, dass die Shisha ohne Kohle betreibbar ist, sondern dass der elektrische Energiespeicher austauschbar ist, welcher vorzugsweise aus wenigstens einer Batterie oder wenigstens einem Akkumulator besteht, wobei eine Batterie- oder Akkumulatoraufnahme für die wenigstens eine Batterie oder den wenigstens einen Akkumulator vorgesehen ist.

Nach einer bevorzugten Weiterbildung der Erfindung ist vorgesehen, dass das rohrförmige Mittelteil im Bereich wenigstens eines Flanschelementes eine Buchsenöffnung mit einem trompetenförmigen Querschnitt aufweist. Damit wird eine laminare Strömung des in das rohrförmige Mittelteil eintretenden oder austretenden Luftstroms sichergestellt.

Nach einer weiteren bevorzugten Weiterbildung der Erfindung ist das elektrische Heizelement als an deren Innendurchmesser des Mittelteils angepasste geradlinige Heizwendel ausgebildet. Ein solcher Heizaufsatz mit in dem Mittelteil der spulenkörperartigen Buchse angeordneten Heizwendel führt zu einem einfachen und daher auch kostengünstig zu realisierenden Aufbau.

Vorzugsweise weist das erste Flanschteil auf der zum zweiten Flanschteil gegenüberliegenden Flanschfläche einen Kreisring auf. Wird ein solcher Heizaufsatz auf eine Rauchsäule des Kohletellers einer Shisha gesetzt, hält der Kreisring die den Kreisring tragende Flanschfläche in einem entsprechenden Abstand zum Kohleteller, so dass der dadurch entstehende Raum als Tabakkammer zur Aufnahme von Tabak nutzbar ist.

Eine alternative Anordnung des elektrischen Heizelementes ergibt sich weiterbildungsgemäß dadurch, dass
- das Mittelteil eine Aufweitung in Richtung des ersten Flanschteils zur Bildung einer Heizkammer aufweist, und
- das Heizelement in der Aufweitung angeordnet ist.

Mit einer solchen derart realisierten Heizkammer im Bereich des zur Tabakkammer benachbarten ersten Flanschteils wird eine noch effektivere Aufheizung des zur Tabakkammer strömenden Luftstroms erzielt.

Vorzugsweise ist bei dieser Anordnung des elektrischen Heizelementes in einem zur Heizkammer aufgeweiteten Bereich des Mittelteils die Heizkammer durch die Ebene des ersten Flanschteils begrenzt, wobei die Aufweitung zu einer gegenüber dem inneren Rohrdurchmesser des Mittelteils vergrößerten Öffnung im ersten Flanschteil führt. Um Verletzungen des Benutzers der Shisha zu verhindern, ist diese Öffnung des ersten Flanschteils mittels eines Gitterelementes abgedeckt.

Bei einer spulenkörperartigen Buchse mit einem zur Bildung der Heizkammer aufgeweiteten Mittelteil ist nach einer bevorzugten Ausführungsform der Erfindung die Innenwandung des Mittelteils ausgehend vom zweiten Flanschteil in Richtung des ersten Flanschteils konusförmig erweitert ausgebildet. Mit dieser konusförmigen Form des rohrförmigen Mittelteils ist der Vorteil verbunden, dass schnell ausreichend Luft nachströmen kann und sich gleichmäßig erhitzt und dabei den Tabak ausreichend erhitzt.

Wenn das in der durch die Aufweitung des Mittelteils gebildeten Heizkammer das elektrische Heizelement als weiterbildungsgemäß als ringförmige Spiralwendel ausgebildet ist, wird in vorteilhafter Weise erreicht, dass der Tabak in der Tabakkammer schnell erhitzt wird und ausreichend Rauch erzeugt.

Schließlich wird mit einer letzten bevorzugten Weiterbildung der Erfindung die Handhabung des Heizelementes verbessert, indem
- der elektrische Energiespeicher mindestens eine austauschbare Batterie oder mindestens einen Akkumulator umfasst, und
- die mindestens eine austauschbare Batterie oder der mindestens eine Akkumulator in einer Batterie- oder Akkumulatoraufnahme angeordnet ist.

Die Erfindung wird nachfolgend anhand von Ausführungsbeispielen unter Bezugnahme auf die beigefügten Figuren ausführlich beschrieben. Es zeigen:
- Figur 1: eine Schnittdarstellung eines Heizaufsatzes als erstes Ausführungsbeispiel mit einer schematisch angedeuteten Tabakkammer,
- Figur 2: eine perspektivische Darstellung eines Rauchkopfes, welcher zusammen mit dem Heizaufsatz gemäß Figur 1 für eine Wasserpfeife verwendbar ist,
- Figur 3: eine Explosionsdarstellung des Heizaufsatzes gemäß Figur 1,
- Figur 4: eine Schnittdarstellung eines Heizaufsatzes als zweites Ausführungsbeispiel mit einer schematisch angedeuteten Tabakkammer,
- Figur 5: eine perspektivische Darstellung der spulenkörperartigen Buchse des Heizaufsatzes gemäß Figur 4,
- Figur 6: eine Teildarstellung der spulenkörperartigen Buchse gemäß Figur 5 im Bereich der Heizkammer in einer perspektivischen Schnittansicht, und
- Figur 7: eine perspektivische Darstellung eines Rauchkopfes, welcher zusammen mit dem Heizaufsatz gemäß Figur 4 für eine Wasserpfeife verwendbar ist.

Einen Heizaufsatz 1 als erstes Ausführungsbeispiel der Erfindung zeigen die Figuren 1 und 3, welcher aus einer spulenkörperartigen Buchse 2 mit einem rohrförmigen Mittelteil 2.1, an welchem an einem axialen Ende ein erstes Flanschteil 2.2 und am gegenüberliegenden axialen Ende ein zweites Flanschteil 2.3 angeformt ist. In einem Ringraum 2.4 zwischen den beiden Flanschteilen 2.2 und 2.3 ist ein elektrischer Energiespeicher 5 angeordnet, welcher aus austauschbaren Batterien oder austauschbaren Akkumulatoren 5.0 aufgebaut ist. Dieser elektrische Energiespeicher 5 ist mit einem in dem rohrförmigen Mittelteil 2.1 angeordneten elektrischen Heizelement 4 elektrisch verbunden, welches als gradlinige Heizwendel ausgebildet ist und bezogen auf die senkrechte Richtung (z-Richtung) sich im unteren Teil des Mittelteils 2.1, also direkt benachbart zum ersten Flanschteil 2.2 befindet. Der Durchmesser dieser Wendel des elektrischen Heizelementes 4 ist an den Innendurchmesser des Mittelteils 2.1 angepasst.

Der Verlauf der elektrischen Verbindungsleitungen zwischen dem elektrischen Heizelement 4 und den Batterien oder Akkumulatoren 5.0 ist aus Figur 1 ersichtlich.

Die Figur 2 zeigt einen Rauchkopf 10 für eine nicht dargestellte Wasserpfeife, welcher erst zusammen mit dem in den Figuren 1 und 3 dargestellten Heizaufsatz 1 als Rauchkopf 10 vollständig ist. Dieser Rauchkopf 10 besteht aus einer Rauchsäule 13 mit einem aufgesetzten Kohleteller 12, wobei durch diese Anordnung aus Rauchsäule 13 und Kohleteller 12 ein zentrischer Rauchkamin 14 geführt ist. Auf dem Kohleteller 12 befindet sich eine radial den Rauchkamin 14 als Tabakkammer 11 umschließende rinnenförmige Vertiefung. In dieser Tabakkammer 11 befindet sich der für den Betrieb der Wasserpfeife erforderliche Tabak.

Der Heizaufsatz 1 wird mit dem bezogen auf eine senkrechte Richtung (z-Richtung) unteren ersten Flanschteil 2.2 auf den Kohleteller 12 so aufgesetzt, dass der Rauchkamin 14 der Anordnung aus Rauchsäule 13 und Kohleteller 12 mit der Hülsenöffnung 2.5 fluchtet.

Um sowohl einen sicheren und definierten Stand des Heizaufsatzes 1 auf dem Kohleteller 12 als auch einen definierten Abstand zwischen dem erste Flanschteil 2.2 und dem Kohleteller 12 sicherzustellen, ist auf der äußeren Flanschfläche des ersten Flanschteils 2.2 ein Kreisring 2.22 angeordnet, dessen freie Stirnfläche auf der Bodenfläche des Kohleteller 12 aufliegt.

Ist die für den Rauchkopf 10 mit dem aufgesetzten Heizaufsatz 1 vorgesehene Shisha in Betrieb genommen, wird ein mit einem Mundstück der Shisha angesaugte Luftstrom L1 in die Hülsenöffnung 2.5 über eine Eintrittsöffnung 2.30 des zweiten Flanschteils 2.3 angesaugt und mittels des elektrischen Heizelementes 4 erwärmt. Der erwärmte Luftstrom L2 tritt aus der Hülsenöffnung 2.5 über eine Austrittsöffnung 2.20 des ersten Flanschteils 2.2 aus, wobei aufgrund des trompetenförmigen Querschnitts der Austrittsöffnung 2.20 der austretende Luftstrom L2 auf den Tabak T in der Tabakkammer 11 gerichtet ist. Anschließend wird der mit Duftstoffen des Tabaks T angereicherte Luftstrom L2 weiter in die Rauchsäule 13 und von dort in das Tauchrohr der Shisha geleitet.

Der Frischluftstrom L1 wird über die Eintrittsöffnung 2.30 mit trompetenförmigem Querschnitt angesaugt.

Im Folgenden wird im Detail der Aufbau des Heizaufsatzes 1 gemäß den Figuren 1 und 3 erläutert.

Die spulenkörperartige Hülse 2 besteht aus einem rohrförmigen Mittelteil 2.1 dessen Hülsenbohrung 2.5 über die gesamte axiale Länge einen konstanten inneren Durchmesser aufweist.

Am unteren Ende des Mittelteils 2.1 bezogen auf die senkrechte Richtung (z-Richtung) ist das erste Flanschteil 2.2 mit der trompetenförmigen Austrittsöffnung 2.20 und einem in Richtung des zweiten Flanschelementes 2.3 schalenförmig gebogenem Rand 2.21 angeformt.

Am oberen Ende des Mittelteils 2.1 bezogen auf die senkrechte Richtung (z-Richtung) ist das zweite Flanschteil 2.3 mit der trompetenförmigen Eintrittsöffnung 2.30 und einem in Richtung des zweiten Flanschelementes 2.3 schalenförmig gebogenem Rand 2.31 angeformt.

Wie oben bereits erläutert, werden Batterien oder Akkumulatoren 5.0 auswechselbar von einer Batterie- oder Akkumulatoraufnahme 6 aufgenommenen, wobei die Batterien oder Akkumulatoren 5.0 zylinderförmig sind.

Diese Batterie- oder Akkumulatoraufnahme 6 ist spulenkörperförmig mit einem rohrförmigen Mittelteil 6.0 und daran endseitig angeformten Flanschteilen 6.1 und 6.2 aufgebaut. Das in senkrechter Richtung (z-Richtung) gesehen untere Flanschteil 6.1 weist eine Flanschverstärkung 6.10 auf, welche an die Kontur des ersten Flanschteils 2.2 der Buchse 2 mit einer der Höhe des Randes 2.21 des ersten Flanschteils 2.2 entsprechenden Dicke angepasst ist. Damit bildet die Stirnfläche des Randes 2.21 mit der Innenseite der Flanschverstärkung 6.10 eine einheitliche Fläche.

Die spulenkörperartige Buchse 2 ist aus Metall, bspw. aus hitzebeständigem Verbundkunststoff mit einer Hitzebeständigkeit größer 500 Grad und einer geringen Wärmeleitfähigkeit hergestellt. Im Betrieb des elektrischen Heizelementes 4 wird damit auch die spulenkörperartige Buchse 2 erwärmt, vorwiegend im Bereich des Mittelteils 2.1 und des ersten Flanschteils 2.2. Um eine Wärmeleitung in Richtung des elektrischen Energiespeichers 5 zu minimieren, sind das Mittelteils 6.0 und die Flanschverstärkung 6.10 aus einem wärmeisolierenden Material, wie bspw. hitzebeständigem Verbundkunststoff hergestellt.

Wie aus Figur 3 ersichtlich, ist die spulenkörperartige Buchse 2 aus zwei symmetrischen Buchsenhälften 2.6 und 2.7 hergestellt, wobei die Trennebene in axialer Richtung der Buchse 2 verläuft. Nach der Montage des elektrischen Heizelementes 4 werden diese beiden Buchsenhälften 2.6 und 2.7 mechanisch gefügt.

Auch die Batterie- oder Akkumulatoraufnahme 6 besteht gemäß Figur 3 aus zwei symmetrischen Aufnahmehälften 6.3 und 6.4, die jeweils halbringförmig das Mittelteil 2.1 der Buchse 2 umschließen.

Der Vorteil des Heizaufsatzes 1 gemäß den Figuren 1 und 3 besteht darin, dass der axial durch die spulenkörperartige Buchse 2 geführte Luftstrom L1 direkt über das elektrische Heizelement 4 geführt und dabei schnell und direkt erhitzt wird, bevor dieser anschließend über den Tabak T geführt wird.

Ein zweites Ausführungsbeispiel des erfindungsgemäßen Heizaufsatzes 1 zeigen die Figuren 4, 5 und 6.

Auch dieser Heizaufsatz gemäß den Figuren 4 und 5 besteht aus einer spulenkörperartigen Buchse 2 mit einem rohrförmigen Mittelteil 2.1, an welchem an einem axialen Ende ein erstes Flanschteil 2.2 und am gegenüberliegenden axialen Ende ein zweites Flanschteil 2.3 angeformt ist. In einem Ringraum 2.4 zwischen den beiden Flanschteilen 2.2 und 2.3 ist ein elektrischer Energiespeicher 5 angeordnet, welcher aus austauschbaren Batterien oder austauschbaren Akkumulatoren 5.0 aufgebaut ist. Dieser elektrische Energiespeicher 5 ist mit einem in einer Heizkammer 3.0 angeordneten elektrischen Heizelement 4 elektrisch verbunden.

Diese Heizkammer 3.0 wird von einer Aufweitung 3 des Mittelteils 2.1 der Buchse 2 gebildet. Diese Aufweitung 3 befindet sich bezogen auf die senkrechte Richtung (z-Richtung) im unteren Bereich des Mittelteils 2.1, also direkt benachbart zum ersten Flanschteil 2.2. Ausgehend vom Mittelteil 2.1 öffnet sich das Mittelteil 2.1 kalotten- oder domförmig in die Aufweitung 3 und endet in der Ebene des ersten Flanschteils 2.2 in einer gegenüber dem inneren Rohrdurchmesser des nicht aufgeweiteten Mittelteils 2.1 vergrößerten Öffnung 2.23, die von einem Gitterelement 7 abgedeckt ist.

Das elektrische Heizelement 4 ist gemäß Figur 6 als ringförmige Spiralwendel ausgebildet und mit den Batterien oder Akkumulatoren 5.0 über Verbindungsleitungen elektrisch verbunden. Der Verlauf der elektrischen Verbindungsleitungen zwischen dem elektrischen Heizelement 4 und den Batterien oder Akkumulatoren 5.0 ist aus Figur 4 ersichtlich. Hiernach werden die Zuleitungen auf dem kürzesten Weg aus der Wärmezone abgeführt und mit den Akkumulatoren verbunden, wobei es sich hier um Wärmebeständige Kabel handelt.

Die Figur 7 zeigt einen Rauchkopf 10 für eine nicht dargestellte Wasserpfeife, welcher erst zusammen mit dem in Figur 4 dargestellten Heizaufsatz 1 als Rauchkopf 10 vollständig ist. Dieser Rauchkopf 10 besteht aus einer Rauchsäule 13 mit einem aufgesetzten Kohleteller 12, wobei die Rauchsäule 13 sich in einem senkrecht auf dem Kohleteller 12 stehenden Kamin 13.1 fortsetzt. Unterhalb des Kohletellers 12 befindet sich eine Tabak T aufnehmende Tabakkammer 11, in welcher der Kamin 13.1 endet. Durch diese Anordnung aus Rauchsäule 13, Tabakkammer 11 und Kamin 13.1 wird ein zentrisch verlaufender Rauchkamin geführt.

Der Heizaufsatz 1 gemäß Figur 4 wird mit dem bezogen auf eine senkrechte Richtung (z-Richtung) unteren ersten Flanschteil 2.2 auf den Kohleteller 12 aufgesetzt, so dass sich der Kamin 13.1 durch das Gitterelement 7, durch die Heizkammer 3.0 und anschließend durch das Mittelteil 2.1 erstreckt, wobei der Kamin 13.1 durch den von dem Heizelement 4 gebildeten Ring geführt ist.

Damit liegt der Heizaufsatz 1 gemäß Figur 4 mit der äußeren Fläche des ersten Flanschteils 2.2 auf dem Kohleteller 12 auf.

Ist die für den Rauchkopf 10 mit dem aufgesetzten Heizaufsatz 1 vorgesehene Shisha in Betrieb genommen, wird ein mit einem Mundstück der Shisha angesaugte Luftstrom L1 in den über eine Eintrittsöffnung 2.30 des zweiten Flanschteils 2.3 ragenden Kamin 13.1 angesaugt und mittels des den Kamin 13.1 umschließenden elektrischen Heizelementes 4 indirekt erwärmt. Der derart erwärmte Luftstrom L2 tritt aus dem Kamin 13.1 direkt in die Tabakkammer 11, um den dort gelagerten Tabak T zu erhitzen. Anschließend wird der mit Duftstoffen des Tabaks T angereicherte Luftstrom L2 weiter in die Rauchsäule 13 und von dort in das Tauchrohr der Shisha geleitet.

Der Frischluftstrom L1 wird über die Eintrittsöffnung 2.30 mit trompetenförmigem Querschnitt angesaugt.

Im Folgenden wird im Detail der Aufbau des Heizaufsatzes 1 gemäß den Figuren 4, 5 und 6 erläutert.

Die spulenkörperartige Hülse 2 besteht aus einem rohrförmigen Mittelteil 2.1, wobei dessen Hülsenbohrung 2.5 ausgehend von der Eintrittsöffnung 2.30 des zweiten Flanschteils 2.3 sich über die axiale Länge bis zur Aufweitung 3 konusförmig erweitert.

Am unteren Ende des Mittelteils 2.1 bezogen auf die senkrechte Richtung (z-Richtung) befindet sich die Aufweitung 3 mit der Öffnung 2.23 des ersten Flanschteils 2.2, dessen Ebene die Aufweitung 3, also die Heizkammer 3.0 bezogen auf die senkrechte Richtung (z-Richtung) nach unten begrenzt. Der Rand 2.21 des ersten Flanschteils 2.2 ist in Richtung des zweiten Flanschteils 2.3 schalenförmig gebogen.

Am oberen Ende des Mittelteils 2.1 bezogen auf die senkrechte Richtung (z-Richtung) ist das zweite Flanschteil 2.3 mit der trompetenförmigen Eintrittsöffnung 2.30 und einem in Richtung des zweiten Flanschelementes 2.3 schalenförmig gebogenem Rand 2.31 angeformt.

Die spulenkörperartige Buchse 2 ist Figur 5 ohne die Batterie- oder Akkumulatoraufnahme 6 perspektivisch dargestellt.

Wie oben bereits erläutert, werden die Batterien oder Akkumulatoren 5.0 auswechselbar von einer Batterie- oder Akkumulatoraufnahme 6 aufgenommenen, wobei die Batterien oder Akkumulatoren 5.0 zylinderförmig sind.

Die Batterie- oder Akkumulatoraufnahme 6 ist gemäß Figur 4 spulenkörperförmig mit dem Trichterförmigen Gehäuse verbunden, wobei alle Akkumulatoren in einer Isoliermasse vergossen werden, um hier eine Wärmeabschirmung und Stabilisierung zu erreichen.

Die spulenkörperartige Buchse 2 ist aus Metall, bspw. aus Hitzebeständigem Verbundkunststoff hergestellt. Im Betrieb des elektrischen Heizelementes 4 wird damit auch die spulenkörperartige Buchse 2 erwärmt, vorwiegend im Bereich des Mittelteils 2.1 und des ersten Flanschteils 2.2. Um eine Wärmeleitung in Richtung des elektrischen Energiespeichers 5 zu minimieren, befindet sich zwischen dem Mittelteil 2.1 und dem zweiten Flanschteil 2.3 ein Trennelement 2.8 mit geringer Wärmeleitfähigkeit.

Ein weiteres Trennelement 2.9 mit geringer Wärmeleitfähigkeit weist das erste Flanschelement 2.2 auf, welches ringförmig ausgeführt und die Öffnung 2.23 im ersten Flanschteil 2.2 rahmenförmig bin gleich fertig verträglichen umschließt.

Die beiden Trennelemente 2.8 und 2.9 sind bspw. aus einem geeigneten Kunststoff oder aus Keramik hergestellt.

Wie aus Figur 5 ersichtlich, ist die spulenkörperartige Buchse 2 einstückig hergestellt.

Die Batterie- oder Akkumulatoraufnahme 6 ist entsprechend derjenigen gemäß Figur 3 ebenso aus zwei symmetrischen Aufnahmehälften ausgeführt, die jeweils halbringförmig das Mittelteil 2.1 der Buchse 2 umschließen.

### Bezugszeichenliste

- 1: Heizaufsatz
- 2: Spulenkörperartige Buchse
- 2.1: Rohrförmiges Mittelteil der Buchse 2
- 2.2: Erstes Flanschteil der Buchse 2
- 2.20: Austrittsöffnung des ersten Flanschteils 2.2
- 2.21: Schalenförmiger Rand des ersten Flanschteils 2.2
- 2.22: Kreisring des ersten Flanschteils 2.2
- 2.23: Öffnung des ersten Flanschteils 2.2
- 2.3: Zweites Flanschteil der Buchse 2
- 2.30: Eintrittsöffnung des zweiten Flanschteils 2.3
- 2.31: schalenförmiger Rand des zweiten Flanschteils 2.3
- 2.4: Ringraum der Buchse 2
- 2.5: Hülsenöffnung der Buchse 2 Buchsenhälfte der Buchse 2
- 2.6 2.7: Buchsenhälfte der Buchse 2
- 2.8: Trennelement
- 2.9: Trennelement

- 3: Aufweitung Heizkammer
- 3.0 4: Elektrisches Heizelement
- 5: Elektrischer Energiespeicher
- 5.0: Batterie oder Akkumulator

- 6: Spulenkörperförmige Batterie- oder Akkumulatoraufnahme
- 6.0: Mittelteil der Batterie- oder Akkumulatoraufnahme 6
- 6.1: Flanschteil der Batterie- oder Akkumulatoraufnahme 6
- 6.10: Flanschverstärkung des Flanschteils 6.1
- 6.2: Flanschteil der Batterie- oder Akkumulatoraufnahme 6
- 6.3: Aufnahmehälfte der Batterie- oder Akkumulatoraufnahme 6
- 6.4: Aufnahmehälfte der Batterie- oder Akkumulatoraufnahme 6

- 7: Gitterelement

- 10: Rauchkopf
- 11: Tabakkammer
- 12: Kohleteller
- 13: Rauchsäule
- 14: Rauchkamin

- L1: Luftstrom
- L2: Luftstrom
- T: Tabak

## Patentansprüche

1. Heizaufsatz (1) für einen Rauchkopf (10) einer Wasserpfeife, wobei der Rauchkopf (10) eine Tabakkammer (11) zur Aufnahme von Tabak (T) umfasst und die Tabakkammer (11) mittels eines elektrischen Heizelementes (4) beheizbar ist,
**dadurch gekennzeichnet, dass**
- der Heizaufsatz (1) eine spulenkörperartige Buchse (2) mit einem rohrförmigen Mittelteil (2.1) und einem an das rohrförmige Mittelteil (2.1) endseitig angeformten ersten und zweiten Flanschteil (2.2, 2.3) umfasst,
- in dem rohrförmigen Mittelteil (2.1) der spulenkörperartigen Buchse (2) das elektrische Heizelement (4) angeordnet ist, und
- die spulenkörperartige Buchse (2) zwischen den Flanschteilen (2.2, 2.3) einen Ringraum (2.4) aufweist, in welchem ein austauschbarer elektrischer Energiespeicher (5) angeordnet und mit dem elektrischen Heizelement (4) elektrisch verbunden ist.

2. Heizaufsatz (1) nach Anspruch 1,
**dadurch gekennzeichnet, dass**
das Mittelteil (2.1) im Bereich wenigstens eines Flanschelementes (2.2, 2.3) eine Buchsenöffnung (2.0) mit einem trompetenförmigen Querschnitt aufweist.

3. Heizaufsatz (1) nach Anspruch 1 oder 2,
**dadurch gekennzeichnet, dass**
das elektrische Heizelement (4) als an deren Innendurchmesser des Mittelteils (2.1) angepasste geradlinige Heizwendel ausgebildet ist.

4. Heizaufsatz (1) nach einem der vorhergehenden Ansprüche, **dadurch gekennzeichnet, dass**
das erste Flanschteil (2.2) auf der zum zweiten Flanschteil (2.3) gegenüberliegenden Flanschfläche einen Kreisring (2.20) aufweist.

5. Heizaufsatz (1) nach Anspruch 1 oder 2,
**dadurch gekennzeichnet, dass**
- das Mittelteil (2.1) eine Aufweitung (3) in Richtung des ersten Flanschteils (2.2) zur Bildung einer Heizkammer (3.0) aufweist, und
- das Heizelement (4) in der Aufweitung (3) angeordnet ist.

6. Heizaufsatz (1) nach Anspruch 5,
**dadurch gekennzeichnet, dass**
- die Heizkammer (3.0) durch die Ebene des ersten Flanschteils (2.2) begrenzt ist, und
- das erste Flanschteil (2.2) eine gegenüber dem inneren Rohrdurchmesser des Mittelteils (2.1) eine vergrößerte Öffnung (2.23) aufweist.

7. Heizaufsatz (1) nach Anspruch 6,
**dadurch gekennzeichnet, dass** die Öffnung des ersten Flanschteils (2.2) mittels eines Gitterelementes (7) abgedeckt ist.

8. Heizaufsatz (1) nach einem der Ansprüche 5 bis 7,
**dadurch gekennzeichnet, dass**
die Innenwandung des Mittelteils (2.1) ausgehend vom zweiten Flanschteil (2.3) in Richtung des ersten Flanschteils (2.2) konusförmig erweitert ausgebildet ist.

9. Heizaufsatz (1) nach einem der Ansprüche 5 bis 8,
**dadurch gekennzeichnet, dass**
das elektrische Heizelement (4) als ringförmige Spiralwendel ausgebildet ist.

10. Heizaufsatz (1) nach einem der Ansprüche 5 bis 8,
**dadurch gekennzeichnet, dass**
- der elektrische Energiespeicher (5) mindestens eine austauschbare Batterie (5.0) oder mindestens einen Akkumulator (5.0) umfasst, und
- die mindestens eine austauschbare Batterie (5.0) oder der mindestens eine Akkumulator (5.0) in einer Batterie- oder Akkumulatoraufnahme (6) angeordnet ist.

## Claims

1. Heating attachment (1) for a smoke head (10) of a water pipe, wherein the smoke head (10) comprises a tobacco chamber (11) for receiving tobacco (T) and the tobacco chamber (11) can be heated by means of an electric heating element (4),
**characterised in that**
- the heating attachment (1) comprises a coil body-like bushing (2) having a tubular central part (2.1) and a first and second flange part (2.2, 2.3) moulded onto the tubular central part (2,1) at the end face,
- the electric heating element (4) is arranged in the tubular central part (2.1) of the coil body-like bushing (2), and
- the coil body-like bushing (2) comprises an annular space (2.4) between the flange parts (2.2, 2.3), in which annular space an exchangeable electrical energy store (5) is arranged and is electrically connected to the electric heating element (4).

2. Heating attachment (1) according to claim 1,
**characterised in that** the central part (2.1) comprises a bushing opening (2.0), having a trumpet-shaped cross-section, in the region of at least one flange element (2.2, 2.3).

3. Heating attachment (1) according to either claim 1 or claim 2,
**characterised in that** the electric heating element (4) is configured as a straight heating coil that is adjusted to its inside diameter of the central part (2.1).

4. Heating attachment (1) according to any of the preceding claims,
**characterised in that** the first flange part (2.2) comprises a circular ring (2.20) on the flange surface opposite the second flange part (2.3).

5. Heating attachment (1) according to either claim 1 or claim 2,
**characterised in that**
- the central part (2.1) has a widening (3) in the direction of the first flange part (2.2), for forming a heating chamber (3.0), and
- the heating element (4) is arranged in the widening (3).

6. Heating attachment (1) according to claim 5, **characterised in that**
- the heating chamber (3.0) is delimited by the plane of the first flange part (2.2), and
- the first flange part (2.2) has an enlarged opening (2.23) compared with the inside pipe diameter of the central part (2.1).

7. Heating attachment (1) according to claim 6,
**characterised in that** the opening of the first flange part (2.2) is covered by grating element (7).

8. Heating attachment (1) according to any of claims 5 to 7, **characterised in that** the inside wall of the central part (2.1) is configured in a conically widened manner proceeding from the second flange part (2.3) in the direction of the first flange part (2.2).

9. Heating attachment (1) according to any of claims 5 to 8, **characterised in that** the electric heating element (4) is configured as an annular helical coil.

10. Heating attachment (1) according to any of claims 5 to 8, **characterised in that**
- the electrical energy store (5) comprises at least one exchangeable battery (5.0) or at least one accumulator (5.0), and
- the at least one exchangeable battery (5.0) or the at least one accumulator (5.0) is arranged in a battery or accumulator receptacle (6).

## Revendications

1. Accessoire (1) chauffant pur une tête (10) à fumer d'une pipe à eau, dans lequel la tête (10) à fumer comprend une chambre (11) à tabac de réception de tabac (T) et la chambre (11) à tabac peut être chauffée au moyen d'un élément (4) électrique de chauffage,
**caractérisé en ce que**
- l'accessoire (1) chauffant comprend un manchon (2) de type en corps de bobine ayant une partie (2.1) médiane tubulaire et des premier et deuxième parties (2.2, 2.3) de bride formées du côté de l'extrémité sur la partie (2.1) médiane tubulaire,
- l'élément (4) électrique chauffant est disposé dans la partie (2.1) médiane tubulaire du manchon (2) de type en corps de bobine et
- le manchon (2) de type en corps de bobine a entre les parties (2.2, 2.3) de bride un espace (2.4) annulaire, dans lequel un accumulateur (5) d'énergie électrique remplaçable est disposé, et est connecté électriquement à l'élément (4) électrique chauffant.

2. Accessoire (1) chauffant suivant la revendication 1, **caractérisé en ce que**
la partie (2.1) médiane a dans la région d'au moins un élément (2.2, 2.3) de bride, une ouverture (2.0) de manchon de section transversale en forme de trompette.

3. Accessoire (1) chauffant suivant la revendication 1 ou 2, **caractérisé en ce que**
l'élément (4) électrique chauffant est constitué sous la forme d'une hélice chauffante en ligne droite adaptée au diamètre intérieur de la partie (2.1) médiane.

4. Accessoire (1) chauffant suivant l'une des revendications précédentes,
**caractérisé en ce que**
la première partie (2.2) de bride a une bague (2.20) annulaire sur la surface de la bride opposée à la deuxième partie (2.3) de bride.

5. Accessoire (1) suivant la revendication 1 ou 2, **caractérisé en ce que**
- la partie (2.1) médiane a un élargissement (3) en direction de la première partie (2.2) de bride pour la formation d'une chambre (3.0) de chauffage et
- l'élément (4) chauffant est disposé dans l'élargissement (3) .

6. Accessoire (1) suivant la revendication 5,
**caractérisé en ce que**
- la chambre (3.0) de chauffage est délimitée par le plan de la première partie (2.2) de bride et
- la première partie (2.2) de bride a une ouverture (2.23) agrandie par rapport au diamètre de tube intérieur de la partie (2.1) médiane.

7. Accessoire (1) chauffant suivant la revendication 6,
**caractérisé en ce que** l'ouverture de la première partie (2.2) de bride est recouverte au moyen d'un élément (7) de grille.

8. Accessoire (1) chauffant suivant l'une des revendications 5 à 7,
**caractérisé en ce que**
la paroi intérieure de la partie (2.1) médiane s'élargit en forme de cône à partir de la deuxième partie (2.3) de bride en direction de la première partie (2.2) de bride.

9. Accessoire (1) chauffant suivant l'une des revendications 5 à 8,
**caractérisé en ce que**
l'élément (4) électrique chauffant est constitué sous la forme d'une hélice en spirale annulaire.

10. Accessoire (1) chauffant suivant l'une des revendications 5 à 8,
**caractérisé en ce que**
- l'accumulateur (5) d'énergie électrique comprend au moins une batterie (5.0) remplaçable ou au moins un accumulateur (5.0), et
- la au moins une batterie (5.0) remplaçable ou le au moins un accumulateur (5.0) est disposé dans un logement (6) de batterie ou d'accumulateur.
